# EUROPÄISCHE PATENTSCHRIFT

(11) **EP 0 883 713 B1**
(45) Veröffentlichungstag und Bekanntmachung des Hinweises auf die Patenterteilung: **28.04.2004**
(21) Anmeldenummer: 97905097.8
(22) Anmeldetag: 26.02.1997
(51) Int. Cl.: E01B 9/30

(54) **Hochelastische Befestigung von Eisenbahn-Schienen auf einer festen Fahrbahn**
High resilient attachment device for securing railway rails on a ballastless track
Dispositif de fixation à haute résilience de rails de chemin de fer sur une voie sans ballast

(30) Priorität: 27.02.1996 DE 19607339
(43) Veröffentlichungstag der Anmeldung: 16.12.1998
(73) Patentinhaber: Vossloh-Werke GmbH, D-58791 Werdohl (DE)
(72) Erfinder: EISENBERG, Helmut, D-58791 Werdohl (DE)
(74) Vertreter: HOFFMANN - EITLE
(86) Internationale Anmeldenummer: PCT/EP1997/000934
(87) Internationale Veröffentlichungsnummer: WO 1997/032083

(56) Entgegenhaltungen:
- EP-A- 0 295 685
- EP-A- 0 377 765
- EP-A- 0 455 594
- EP-A- 0 632 164
- DE-A- 3 918 091
- DE-A- 4 034 032

## Beschreibung

Die Erfindung betrifft eine Vorrichtung zur hochelastischen Befestigung von Eisenbahnschienen auf einer festen Fahrbahn.

Als Vorrichtungen zur Befestigung von Eisenbahnschienen existieren zwei getrennte Systeme. Einmal die Befestigungen für Schwellen oder Träger auf einem Schotteruntergrund and zum anderen der Oberbau für eine feste Fahrbahn, d. h. eine Schienenbefestigung für schotterlosen Oberbau. Der Oberbau auf fester Fahrbahn gewinnt zunehmende Bedeutung mit der Erhöhung der Achslasten and der Reisegeschwindigkeiten, wobei es für den Oberbau auf fester Fahrbahn wesentlich ist, daß eine geforderte Gleiseinfederung erreicht wird.

Die im Stand der Technik verwendeten elastischen Zwischenlagen, selbst der Einsatz von sogenannten "weichen" Zwischenlagen mit statischen Federziffern von c = 50-70kN/mm, verbessern die Gleiseinfederung nur auf eine Schienenkopfeinsenkung von etwa 1,0 mm (in Verbindung mit dem Schotterbett).

In der EP 0 295 685 ist eine Vorrichtung zur Befestigung von Eisenbahnschienen auf fester Fahrbahn beschrieben. Um eine gute Gleiseinfederung zu erzielen ist zwischen dem Schienenfuß and der Beton-Eisenbahnschwelle eine elastische Zwischenplatte angeordnet, die für eine ausreichende Einfederung sorgt. Über der elastischen Zwischenplatte befindet sich eine Druckverteilungsplatte, die so bemessen ist, daß sie wie auch die elastische Zwischenplatte seitlich Ober dem Fuß der Schiene hinausragt. Auf beiden Seiten des Schienenfußes sind Winkelführungsplatten angeordnet, die eine Auflage für Spannklemmen zur Schienenbefestigung bilden and diese mittels einer Schwellenschraube gegen den Fuß der Schiene drücken. Die Winkelführungsplatten bilden einen Schienenkanal, nehmen die Horizontalkräfte auf and leiten diese über Schrägflächen in Kontakt mit der Betonschwelle in diese ein. Die Winkelführungsplatten besitzen kammerartige Ausnehmungen, in welche die beidseits Ober die Breite des Schienenfußes hervorstehenden Druckverteilungsplatte and elastische Zwischenplatte hineinragen können. Die in der EP 0 295 685 beschriebenen Betonschwellen sind speziell auf die Verwendung auf einer festen Fahrbahn abgestimmt and besitzen im Befestigungsbereich eine sehr tiefe Einsparung, welche die Winkelführungsplatten vollständig aufnimmt.

Die EP 0 455 594 A1 beschreibt eine elastische Befestigung einer Eisenbahnschiene mit Winkelführungsplatten, die beidseitig des Schienenfußes zu dessen seitlicher Führung angeordnet sind und eine durch sie hindurchtretende Befestigungsschraube aufnehmen. Die Befestigungsschrauben pressen ein Schienenbefestigungselement gegen die Winkelführungsplatte und gegen den Schienenfuß, um die Schiene auf der Betonschwelle zu fixieren. Zwischen dem Schienenfuß und der Betonschwelle ist eine elastische Zwischenplatte aus einem Gummimaterial angeordnet. Es wird eine spezielle Betonschwelle verwendet, die eine im wesentlichen ebene Oberflächenkontur besitzt und lediglich im Bereich der Winkelführungsplatte eine Vertiefung aufweist.

Die EP 0 455 594 A1 stellt den nächstkommenden Stand der Technik dar.

Der Erfindung liegt die Aufgabe zugrunde, unter Verwendung von Standardelementen and unter Verwendung von Standard-Betonschwellen eine Schienenbefestigung auf einer festen Fahrbahn vorzusehen, mit welcher hohe Schieneneinfederungswerte erreicht werden.

Die Lösung der Aufgabe wird durch die Merkmale des Anspruchs 1 gelöst.

Indem Winkelführungsplatten verwendet werden, die nahezu vollständig in die Vertiefung der Betonschwelle eingelegt werden können, kann trotz der Verwendung von Standard-Betonschwellen sowohl eine elastische Zwischenplatte, als auch eine Druckverteilungsplatte und eine Kunststoffzwischenlage zwischen Schiene und Betonschwelle angeordnet werden, wobei trotzdem die Verwendung einer Standard-Spannklemme möglich ist.

Bevorzugte Ausführungsformen sind durch die übrigen Ansprüche gekennzeichnet.

Indem die Winkelführungsplatten Aufnahmeräume besitzen, die jeweils in Einbaulage zum Schienenfuß hin offen sind, kann die elastische Zwischenplatte auf beiden Seiten über die Breite des Schienenfusses hinaus hervorstehen und in die Aufnahmeräume der beidseits der Schiene angeordneten Winkelführungsplatten hineinragen.

Vorteilhafterweise besitzen sowohl die elastische Zwischenplatte als auch die Druckverteilungsplatte in Längsrichtung der Standard-Betonschwelle eine größere Erstreckung als der Schienenfuß und stehen daher auf beiden Seiten des Schienenfusses über dessen Breite hinaus und in die Aufnahmeräume der Winkelführungsplatten hinein. Hierdurch verteilt die Druckverteilungsplatte die vom Schienenfuß auf sie übertragenen Kräfte auf eine große Fläche und leitet diese gleichmäßig über die elastische Zwischenplatte in die Standard-Betonschwelle ein. Des weiteren besitzt diese Ausführungsform den Vorteil, daß bei der vormontierten Anlieferung der Befestigungsvorrichtungen auf der Schwelle die elastische Zwischenplatte wie auch die Druckverteilungsplatte unverlierbar zwischen den einen Befestigungspunkt bildenden beiden Winkelführungsplatten angeordnet sind.

Vorzugsweise werden die Befestigungsschrauben in auswechselbaren Kunststoff-Schraubdübeln verankert, die sich in den Standard-Betonschwellen befinden. Hierdurch ist es möglich, einerseits notwendige Wartungsarbeiten, die einen Austausch des Schraubdübels erfordern, schnell ausführen zu können, andererseits die Verwendung verschiedener Standard-Spannklemmen zu gestatten und die Betonschwelle den jeweiligen hierzu verwendeten Schwellenschrauben schnell und sicher anzupassen.

Nach einer bevorzugten Ausführungsform ist die Form der Winkelführungsplatten auf die Verwendung einer Standard-Spannklemme zur Befestigung des Schienenfusses abgestimmt, wie sie z.B. in der DE 39 18 091 beschrieben wird. Somit kann auf eine größtmögliche Anzahl von Standardelementen zurückgegriffen werden und die Umrüstung bestehender Gleisanlagen möglicherweise ohne einen Wechsel der Spannklemmen ausgeführt werden.

Vorzugsweise sind verschiedene Winkelführungsplatten verwendbar, die in Einbaulage eine unterschiedliche horizontale Erstreckung in Längsrichtung der Standard-Betonschwelle besitzen. Hierdurch wird die Lage des Schienenkanals, der zwischen zwei Winkelführungsplatten gebildet ist, veränderbar gestaltet und die Spur kann in einem vorgegebenem Rahmen eingestellt bzw. korrigiert werden.

Vorteilhafterweise sind die Rotationsachsen der Befestigungsschrauben in einem Winkel zur Vertikalen geneigt. Hierdurch wird ein Einlegen der Schiene in den Schienenkanal, der zwischen den Winkelführungsplatten gebildet ist, wesentlich erleichtert.

Die Erfindung wird nachfolgend anhand eines Ausführungsbeispiels erläutert, das in Fig. 1 dargestellt ist.

In Fig. 1 ist ein Halbschnitt einer symmetrisch ausgebildeten Vorrichtung 10 zur Befestigung einer Schiene 12 dargestellt. Die Schiene 12 bildet gemeinsam mit einer zweiten Schiene 12 ein Eisenbahngleis. Die Vorrichtung 10 dient dazu, den Fuß 14 der Schiene gegen einen Träger 16 zu spannen, der in seiner Längserstreckung quer zur Längsrichtung der Schiene 12 verläuft.

Der Träger 16 besteht vorzugsweise aus Beton und stellt beispielsweise eine Standard-Betonschwelle dar, wie sie von der Deutschen Bahn AG unter der Bezeichnung DB Standard-Betonschwelle B70 W60 verwendet wird. Diese Standard-Betonschwelle wird bislang im Schotteroberbau, nicht aber auf einer festen Fahrbahn verwendet.

Die Standard-Betonschwelle 16, im folgenden kurz mit Betonschwelle bezeichnet, besitzt in dem Bereich, in dem jeweils eine Schiene 12 des Schienenpaares aufgenommen wird, eine senkrecht zur Schwellenlängsachse verlaufende Vertiefung 18, die sich aus einer ebenen Auflagefläche 20 und sickenförmigen Vertiefungen 22 zusammensetzt. Die sickenförmigen Vertiefungen verlaufen in Längsrichtung der Schiene 12 und erstrecken sich über die gesamte Schwellenbreite oder einen Teil davon. Die sickenförmige Vertiefung 22 besitzt auf der der Schiene 12 abgewandten Seite eine Schrägfläche 24.

Des weiteren befindet sich in der Betonschwelle 16 für jede Befestigungsvorrichtung 10 im Bereich der ebenen Aufnahmefläche 20 ein Kunststoffdübel (nicht dargestellt), dessen Längsachse 26 in Einbaulage gegenüber der Vertikalen geneigt ist. Der Winkel zur Vertikalen beträgt im dargestellten Ausführungsbeispiel etwa 5°.

Seitlich des Schienenfusses 14 und sowohl auf der ebenen Aufnahmefläche 20 aufliegend wie auch in die sickenförmige Vertiefung 22 eingelegt ist jeweils eine Winkelführungsplatte 30, die mit der Winkelführungsplatte auf der anderen Seite der Schiene einen exakten Schienenkanal bildet. Zusätzlich dienen die Winkelführungsplatten dazu, Horizontalkräfte abzutragen und, eine vormontierbare Schienenbefestigung aufzunehmen.

Die Winkelführungsplatte 30 besitzt eine Führungsfläche 32 für den Schienenfuß 14, die in Montagestellung vorzugsweise einen geringen Abstand von der zugewandten Seite des Schienenfusses 14 beabstandet ist. Dadurch wird eine Schienenkopfeinsenkung möglich, wie sie in Form eines vorgegebenen Schieneneinfederungswertes gefordert wird. Die einer Spannklemme 34 zugewandte, in Montagestellung obere Seite der Winkelführungsplatte 30 ist auf die Form und Funktion der jeweils verwendeten Spannklemme 34 abgestimmt. Im vorliegenden Beispiel besitzt die Winkelführungsplatte eine Führungsrinne 36 zur Aufnahme eines hinteren Stützbogens der Spannklemme 34, eine Bohrung 38 für eine Schwellenschraube 40 und eine Führungsrinne 42 für den Innenschenkel der Spannklemme 34. Auf der in Einbaustellung der Betonschwelle 16 zugewandten Seite ist die Winkelführungsplatte 30 korrespondierend zu der Betonschwelle geformt. Die Schrägfläche 44 der Winkelführungsplatte 30 ist so geformt, daß eine möglichst vollständige Anlage an der Schrägfläche 24 der Betonschwelle erfolgt und somit auftretende Horizontalkräfte möglichst gleichmäßig in die Betonschwelle abgetragen werden können. Im Bereich der ebenen Aufnahmefläche 20 der Betonschwelle sind Abstützelemente 46 gebildet, welche die beim Anziehen der Spannklemme 34 auftretenden Vertikalkräfte auf die Betonschwelle 16 übertragen.

Die Winkelführungsplatte 30 besitzt zur Schiene 12 hin ein im Vertikalschnitt parallel zur Schienenlängsachse gesehen U-förmiges Profil, dessen Schenkel durch die Abstützelemente 46 gebildet sind. Hierdurch entsteht zwischen der ebenen Aufnahmefläche 20 der Betonschwelle und dem querverlaufenden Element des U-förmigen Profils einerseits und zwischen den beiden Abstützelementen 46 andererseits ein kammerartiger Aufnahmeraum 48, welcher der Aufnahme von nachfolgend beschriebenen Elementen dient, die zwischen der Unterseite 50 der Schiene 12 und der ebenen Aufnahmefläche 20 angeordnet sind.

An dem von der Schiene 12 weg weisenden Ende der Winkelführungsplatte 30 schließt sich an die Schrägfläche 44 eine im wesentlichen vertikal verlaufende, äußere Abschlußfläche 28 an, die über die Oberseite 29 der Betonschwelle 16 außerhalb der Vertiefung 18 hervorragt.

Um bei einer festen Fahrbahn eine geforderte Schienenkopfeinsenkung zu erreichen, wird auf die ebene Aufnahmefläche 20 der Betonschwelle und somit zwischen die Unterseite 50 der Schiene und die Betonschwelle eine elastische Zwischenplatte 52 eingelegt. Die elastische Zwischenplatte 52 besteht aus einem Elastomer und besitzt eine statische Federrate, die entsprechend den Anforderungen einstellbar ist.

Über die elastische Zwischenplatte 52 wird eine Druckverteilungsplatte 54 aufgelegt, die plan ausgebildet ist und in einfacher Weise in Walzstahl herstellbar ist. Die Druckverteilungsplatte 54 wie auch die elastische Zwischenplatte 52 besitzen eine Erstreckung in Längsrichtung der Betonschwelle, die größer als die Breite der Schiene 12 an der Unterseite 50 derselben ist. Dadurch ragen die Druckverteilungsplatte 54 wie auch die elastische Zwischenplatte 52 jeweils seitlich über den Fuß 14 der Schiene hervor.

Die elastische Zwischenplatte 52 sowie Druckverteilungsplatte 54 ragen in die kammerartigen Aufnahmeräume 48 der beidseitig der Schiene angeordneten Winkelführungsplatten 30 hinein und sind jeweils mit einem in Schwellenlängsachse orientierten Langloch versehen. Vorzugsweise liegen die elastische Zwischenplatte 52 sowie Druckverteilungsplatte 54 formschlüssig an den in Längsrichtung der Betonschwelle verlaufenden Längswänden des Aufnahmeraums 48 an. Die lichte Höhe des Aufnahmeraumes 48 ist größer bemessen als die Gesamtdicke von elastischer Zwischenplatte 52 und Druckverteilungsplatte 54, so daß ein Zusammenpressen der Endteile der Platten 52 und 54 beim Niederdrücken der Winkelführungsplatte 30 auf die Betonschwelle 16 im wesentlichen vermieden wird. Die von der Spannklemme 34 aufgebrachte Kraft wird über die Winkelführungsplatte im wesentlichen direkt auf die Betonschwelle 16 übertragen, wodurch der Schienenneigungswinkel in der geforderten Genauigkeit auch dann eingehalten wird, wenn die zwei Spannklemmen eines Befestigungspunktes eventuell ungleich vorgespannt werden.

Die hochelastische Zwischenplatte 52 erlaubt der Schiene die notwendige vertikale Einsenkung und kann so gewählt werden, daß die gewünschte Einfederung der Schiene erreicht wird. Die stählerne Druckverteilungsplatte 54 verteilt die Vertikalkräfte, die auf die Schiene wirken, gleichmäßig auf eine große Fläche. Somit wirkt die Druckverteilungsplatte 54 als künstliche Verbreiterung des Schienenfusses.

Zwischen Druckverteilungsplatte 54 und der Unterseite 50 der Schiene 12 ist zusätzlich eine Kunststoffzwischenlage 56 angeordnet.

Bei der Vorrichtung 10 zur Befestigung von Eisenbahnschienen auf einer festen Fahrbahn können verschiedene, in der Technik bekannte Spannklemmen 34 und Schwellenschrauben 40 zur Anwendung gelangen. Im vorliegenden Beispiel ist die Schiene mit der im Schotteroberbau üblichen elastischen Spannklemme SKL 14 verspannt. Hierbei liegen die beiden freien Federarme 58 der Spannklemme 34 auf dem Schienenfuß auf. Zusätzlich ist der Schienenfuß von einer Mittelschleife überragt, die als Kippschutz wirkt. Die vertikale Verspannung der Schiene erfolgt durch Anziehen der Schwellenschraube 40, die in auswechselbaren Kunststoff-Schraubdübeln verankert ist. Nach dem Anziehen der Spannschraube 40 üben die beiden freien Federarme 58 der Spannklemme 34 eine Kraft von etwa 2 x 10 kN bei einem elastischen Federweg von ca. 13 mm auf die Schiene aus.

Die Schienenbefestigung kann vormontiert auf der Schwelle angeliefert werden. Hierzu befinden sich die Spannklemmen in einer Vormontagestellung, die für die in Fig. 1 dargestellte Spannklemme SKL 14 in der eingangs genannten DE 39 18 091 dargestellt ist. Die Schwellenschraube 40 ist nur einige Umdrehungen in den Kunststoffdübeln eingeschraubt und gestattet es, daß die Spannklemme 34 gegenüber der in Fig. 1 dargestellten Montagestellung nach links verschoben vormontiert, d. h. von dem Ort der später aufgesetzten Schiene wegbewegt ist. Hierzu befindet sich die Spannklemme 34 nicht mehr in der Führungsrinne 36 der Winkelführungsplatte 30.

Über die Schwellenschraube 40 sind einerseits die Spannklemme 34 und die Winkelführungsplatte 30, andererseits aber auch die elastische Zwischenplatte 52 sowie die Druckverteilungsplatte 54 auf der Betonschwelle 16 in der Montagestellung lagefixiert. Bei der Schienenmontage muß lediglich die Kunststoffzwischenlage 56 zwischen die Unterseite 50 der Schiene 12 und die Druckverteilungsplatte 54 zwischengelegt werden, die Spannklemme 34 in Richtung des Schienenfusses verschoben werden, so daß die freien Federarme 58 auf den Schienenfuß 14 aufliegen und die Schwellenschraube 40 abschließend festgezogen werden.

Im Montagezustand bilden die beidseits der Schiene 12 angeordneten Winkelführungsplatten 30 einen Schienenkanal, und tragen die Horizontalkräfte über den Kontakt der Schrägflächen 44 sowie 24 in die Betonschwelle 16 ab. Zusätzlich wird ein Teil der auftretenden Horizontalkräfte durch die in einem Winkel zur Vertikalen geneigten Achsen 26 der Schwellenschrauben 40 in die Betonschwelle eingeleitet.

Das Befestigungssystem 10 ist so ausgelegt, daß eine Höhenregulierung bis zu 5 mm möglich ist. Des weiteren kann, falls dies gewünscht wird, eine Spurregulierung von bis zu +/- 10 mm durchgeführt werden, indem speziell geformte Winkelführungsplatten 30 eingesetzt werden, deren Zusammenwirken beiderseits der Schiene 12 den Schienenkanal gezielt in Längsrichtung der Betonschwelle 16 verschieben.

Nachdem die elastische Zwischenplatte 52 die geforderte, hohe Schienenfederung in Form einer vorgegebenen Schienenkopfeinsenkung von mindestens 1,5 mm gestattet, ist die beschriebene Schienenbefestigung auch für den Einsatz von Hochgeschwindigkeitszügen auf Neubaustrecken geeignet. Somit ist es möglich, ein bestehendes Schottergleis unter Weiterverwendung der Standard-Betonschwellen auf das erfindungsgemäße Befestigungssystem umzurüsten, wodurch dieses auch für den Einsatz im Hochgeschwindigkeitsverkehr geeignet wird.

Des weiteren besteht die Möglichkeit, die Hohlräume der Schotterbettung mit Beton, Asphalt oder dergleichen auszugießen und somit ohne einen Wechsel des Befestigungssystems dieses auf einer festen Fahrbahn weiterzuverwenden, weil die erfindungsgemäße Schienenbefestigung auch ohne den Beitrag des Schotterunterbaus für die Gesamtelastizität die gewünschten hohen Einfederungswerte erzielt.

## Patentansprüche

1. Vorrichtung zur hochelastischen Befestigung von Eisenbahnschienen (12) auf einer festen Fahrbahn, umfassend:
- eine für das Schottergleis verwendete Standard-Betonschwelle (16);
- je Befestigungspunkt der Eisenbahnschiene (12) auf der Standard-Betonschwelle (16) zwei Winkelführungsplatten (30), die beidseitig des Schienenfußes (14) zu dessen seitlicher Führung angeordnet sind;
- je Winkelführungsplatte (30) eine durch sie hindurchtretende Befestigungsschraube (40), die eine spannbare Klemme (34) gegen den Schienenfuß (14) presst and den Schienenfuß (14) wie auch die Winkelführungsplatte (30) gegen die Standard-Betonschwelle (16) drückt;
- mindestens eine zwischen dem Schienenfuß (14) and der Standard-Betonschwelle (16) angeordnete, elastische Zwischenplatte (52); wobei
- die Winkelführungsplatten (30) an ihrem von der Schiene (12) abgewandten Ende eine erste Fläche (24) und eine zweite Fläche (28) besitzen, wobei die erste Fläche (24) in Einbaulage schräg zur Vertikalen geneigt ist and an einer entsprechend geformten Schrägfläche (44) der Standard-Betonschwelle (16) anliegt, und die zweite Fläche (28) im wesentlichen vertikal ausgerichtet ist und sich über die Oberseite der Standard-Betonschwelle (16) erhebt; und wobei die Befestigung einen Schieneneinfederungswert von mindestens 1,5 mm erreicht.

2. Vorrichtung zur Befestigung von Eisenbahnschienen (12) nach Anspruch 1,
**dadurch gekennzeichnet, dass**
die Winkelführungsplatten (30) Aufnahmeräume (48) besitzen, die jeweils in Einbaulage zum Schienenfuß (14) hin offen sind.

3. Vorrichtung zur Befestigung von Eisenbahnschienen (12) nach Anspruch 2,
**dadurch gekennzeichnet, daß**
die mindestens eine elastische Zwischenplatte (52) in Längsrichtung der Standard-Betonschwelle (16) eine größere Erstreckung aufweist als der Schienenfuß (14) and auf beiden Seiten über dessen Breite hinaus hervorsteht and in die Aufnahmeraume (48) der Winkelführungsplatten (30) hineinragt.

4. Vorrichtung zur Befestigung von Eisenbahnschienen nach Anspruch 2,
**dadurch gekennzeichnet, daß**
zwischen dem Schienenfuß (14) and der Standard-Betonschwelle (16) eine Druckverteilungsplatte (54) angeordnet ist, wobei die Druckverteilungsplatte (54) in Längsrichtung der Standard-Betonschwelle (16) eine größere Erstreckung aufweist als der Schienenfuß (14) and auf beiden Seiten des Schienenfußes (14) über dessen Breite hinaus hervorsteht and in die Aufnahmeräume (48) der Winkelführungsplatten (30) hineinragt.

5. Vorrichtung zur Befestigung von Eisenbahnschienen nach einem der vorhergehenden Ansprüche,
**dadurch gekennzeichnet, daß**
die Befestigungsschrauben (40) in auswechselbaren Kunststoff-Schraubdübeln verankert werden, die sich in den Standard-Betonschwellen (16) befinden.

6. Vorrichtung zur Befestigung von Eisenbahnschienen nach einem der vorhergehenden Ansprüche,
**dadurch gekennzeichnet, daß**
die Form der Winkelführungsplatten (30) auf die Verwendung einer Standard-Spannklemme (34) zur Befestigung des Schienenfußes (14) abgestimmt ist.

7. Vorrichtung zur Befestigung von Eisenbahnschienen nach einem der vorhergehenden Ansprüche,
**dadurch gekennzeichnet, daß**
verschiedene Winkelführungsplatten (30) verwendbar sind, die in Einbaulage eine unterschiedliche horizontale Erstreckung in Längsrichtung der Standard-Betonschwelle besitzen.

8. Vorrichtung zur Befestigung von Eisenbahnschienen nach einem der vorhergehenden Ansprüche,
**dadurch gekennzeichnet, daß**
die Rotationsachsen (26) der Befestigungsschrauben (40) in einem Winkel zur Vertikalen geneigt sind.

## Claims

1. Device for highly flexible fastening of railway rails (12) on a fixed track, comprising
- a standard concrete sleeper (16) used for the ballast track,
- for each fastening point of the railway rail (12) on the standard concrete sleeper (16) two angled guide plates (30), arranged on both sides of the rail foot (14) to guide it laterally,
- for each angled guide plate (30) a fastening screw (40) passing through it, which presses a tensible clamp (34) against the rail foot (14) and pushes the rail foot (14) and also the angled guide plate (30) against the standard concrete sleeper (16),
- at least one flexible intermediate plate (52) arranged between the rail foot (14) and the standard concrete sleeper (16), wherein
- the angled guide plates (30) have on their end facing away from the rail (12) a first face (24) and a second face (28), the first face (24) being inclined in the installed position diagonally to the vertical and resting against a correspondingly shaped diagonal face (44) of the standard concrete sleeper (16) and the second face (28) being aligned substantially vertically and being lifted above the upper side of the standard concrete sleeper (16) and the fastening achieving a rail spring deflection value of at least 1.5 mm.

2. Device for fastening railway rails (12) according to claim 1, **characterised in that** the angled guide plates (30) have receiving spaces (48) which in the installed position are in each case open towards the rail foot (14).

3. Device for fastening railway rails (12) according to claim 2, **characterised in that** the at least one flexible intermediate plate (52) has a greater extension in the longitudinal direction of the standard concrete sleeper (16) than the rail foot (14) and stands out beyond the width thereof on both sides and projects into the receiving spaces (48) of the angled guide plates (30).

4. Device for fastening railway rails according to claim 2, **characterised in that** a pressure distribution plate (54) is arranged between the rail foot (14) and the standard concrete sleeper (16), the pressure distribution plate (54) having a greater extension in the longitudinal direction of the standard concrete sleeper (16) than the rail foot (14) and standing out on both sides of the rail foot (14) beyond the width thereof and projecting into the receiving spaces (48) of the angled guide plates (30).

5. Device for fastening railway rails according to one of the preceding claims, **characterised in that** the fastening screws (40) are anchored in replaceable plastics material screwed inserts located in the standard concrete sleepers (16).

6. Device for fastening railway rails according to one of the preceding claims, **characterised in that** the shape of the angled guide plates (30) is matched to the use of a standard tensioning clamp (34) for fastening the rail foot (14).

7. Device for fastening railway rails according to one of the preceding claims, **characterised in that** various angled guide plates (30) which in the installed position have a different horizontal extension in the longitudinal direction of the standard concrete sleeper can be used.

8. Device for fastening railway rails according to one of the preceding claims, **characterised in that** the axes of rotation (26) of the fastening screws (40) are inclined at an angle to the vertical.

## Revendications

1. Dispositif de fixation à haute résilience de rails de chemin de fer (12) sur une voie sans ballast, comprenant :
- une traverse en béton standard utilisée pour la voie à ballast ;
- pour chaque point de fixation du rail de chemin de fer (12) sur la traverse en béton standard (16) deux plaques de guidage d'angle (30), qui sont disposées de part et d'autre du pied de rail (14) pour assurer son guidage latéral :
- pour chaque plaque de guidage d'angle (30), une vis de fixation (40) passée à travers elle, qui presse un étrier (34) pouvant être serré contre le pied de rail (14), et presse le pied de rail (14) ainsi qu'également la plaque de guidage d'angle (30) contre la traverse en béton standard (16),
- au moins une plaque intermédiaire (52) élastique disposée entre le pied de rail (14) et la traverse en béton standard (16) ; où
- les plaques de guidage d'angle (30) comportent, sur leur extrémité opposée au rail (12), une première face (24) et une deuxième face (28), la première face (24), en position montée, étant inclinée obliquement par rapport à la verticale et appuie sur une face oblique (40) de forme correspondante de la traverse en béton standard (16), et la deuxième face (28) étant orientée sensiblement verticalement et se soulevant au-dessus de la face supérieure de la traverse en béton standard (16) ; et où la fixation atteint un coefficient de débattement élastique de rail d'au moins 1,5 mm.

2. Dispositif de fixation de rails de chemin de fer (12) selon la revendication 1, **caractérisé en ce que** les plaques de guidage d'angle (30) présentent des espaces de logement (48), ouverts chacun vers le pied de rail (14) lorsqu'on est en position montée

3. Dispositif de fixation de rails de chemin de fer (12) selon la revendication 2, **caractérisé en ce que** la au moins une plaque intermédiaire (52) élastique présente, en direction longitudinale de la traverse en béton standard (16), une étendue supérieure à celle du pied de rail (14) et ressort des deux côtés sur sa largeur et pénètre dans l'espace de logement (48) des plaques de guidage d'angle (30).

4. Dispositif de fixation de rails de chemin de fer (12) selon la revendication 2, **caractérisé en ce qu'**entre le pied de rail (14) et la traverse en béton standard (16) est disposée une plaque de répartition de pression (54), la plaque de répartition (54) présente, en direction longitudinale de la traverse en béton standard (16), une étendue supérieure à celle du pied de rail (14) et ressort des deux côtés du pied de rail (14) sur sa largeur et pénètre dans les espaces de logement (48) des plaques de guidage d'angle (30)

5. Dispositif de fixation de rails de chemin de fer selon l'une des revendications précédentes, **caractérisé en ce que** les vis de fixation (40) sont ancrées dans des chevilles de vissage en matière synthétique, se trouvant dans les traverses en béton standard (16).

6. Dispositif de fixation de rails de chemin de fer selon l'une des revendications précédentes, **caractérisé en ce que** la forme des plaques de guidage d'angle (30) est adaptée à l'utilisation d'un étrier de serrage standard (34) pour la fixation du pied de rail (14).

7. Dispositif de fixation de rails de chemin de fer selon l'une des revendications précédentes, **caractérisé en ce que** différentes plaques de guidage d'angle (30) sont utilisables, ayant, en position montée, une étendue horizontale différente dans la direction longitudinale de la traverse en béton standard.

8. Dispositif de fixation de rails de chemin de fer selon l'une des revendications précédentes, **caractérisé en ce que** les axes de rotation (26) des vis de fixation (40) sont inclinés sous un certain angle par rapport à la verticale.
